# EUROPÄISCHE PATENTSCHRIFT

(11) **EP 0 047 841 B1**
(45) Veröffentlichungstag und Bekanntmachung des Hinweises auf die Patenterteilung: **18.07.1984**
(21) Anmeldenummer: 81105726.4
(22) Anmeldetag: 21.07.1981
(51) Int. Cl.: C10B 33/00

(54) **Rauchauffanghaube bei Verkokungsöfen**
Fumes collecting hood for coke ovens
Hotte de captation de fumées pour fours à coke

(30) Priorität: 12.09.1980 DE 3034391
(43) Veröffentlichungstag der Anmeldung: 24.03.1982
(73) Patentinhaber: Dr. C. Otto & Co. GmbH, D-4630 Bochum 1 (DE)
(72) Erfinder: Kwasnik, Hans-Jürgen, D-4690 Herne (DE); Piduch, Hans-Günter, D-4630 Bochum 1 (DE); Weiershausen, Rolf, D-4600 Dortmund 70 (DE)
(74) Vertreter: Finkener und Ernesti Patentanwälte

## Beschreibung

Die Erfindung betrifft eine Rauchauffanghaube für batterieweise angeordnete waagerechte Verkokungsöfen, die ein Kokskuchenführungsgitter und einen als Einpunktwagen ausgebildeten Koksaufnahmebehälter überdeckt und einen in der Bewegungsbahn des aus dem Kokskuchenführungsgitter austretenden, in den Koksaufnahmebehälter fallenden Kokses angeordneten Verteilungskörper enthält.

Aus der US-A-4 213 827, die eine Vorrichtung zum Löschen des aus der Verkokungskammer eines waagerechten Verkokungsofens austretenden Kokskuchens betrifft, ist es bekannt, in der Bewegungsbahn der in einen Löschwagen fallenden Koksmasse eine um eine senkrechte Achse schwenkbare Platte anzuordnen, die in bestimmten Zeitabständen eine Schwingung ausführt und dabei den in den Löschwagen fallenden Koks erfaßt, so daß dieser einmal auf die linke und einmal auf die rechte Hälfte des Wagens verteilt wird. Die Platte ist mit Spritzdüsen versehen, so daß der Koks gleichzeitig gelöscht wird.

Die Verteilung des Kokses in dem Koksaufnahme- und Löschwagen macht keine Schwierigkeiten, wenn der Koksaufnahmewagen während des Ausstoßens des Kokskuchens längs der Batterie verfahren wird und sich der Koks auf der Schrägfläche des Löschwagens in niedriger Schicht lagert. Die Verteilung wird jedoch schwierig, wenn der Wagen während des Koksdrückens vor der zu entleerenden Kammer stillsteht (sogenannter Einpunktwagen). Es sind bereits Einrichtungen bekannt, den zusammenbrechenden Kokskuchen über die Länge des Aufnahmebehälters zu verteilen; diese sind jedoch ziemlich kompliziert und bedingen zum Teil eine besondere Ausgestaltung des Aufnahmewagens.

Es ist das Ziel der vorliegenden Erfindung, bei Anwendung einer einfachen Form des Koksaufnahmebehälters die zusammenbrechende Koksmasse gleichmäßig auf den Aufnahmebehälter zu verteilen.

Zu diesem Zweck sieht die Erfindung ausgehend von einer Rauchauffanghaube der eingangs beschriebenen Art vor, daß der Verteilungskörper am Haubendach aufgehängt und in Richtung des aus dem Kokskuchenführungsgitter austretenden Kokskuchens verschwenkbar ist, wobei der Verteilungskörper in der verschwenkten Stellung den mittleren Bereich des Koksaufnahmebehälter freigibt. Dabei sieht die Erfindung vor, die Betätigungseinrichtung zum Schwenken des Verteilungskörpers außerhalb der Haube anzuordnen.

Die dem Ofen zugewandte Vorderwand des Verteilungskörpers wird vorzugsweise durch von einer mittleren senkrechten Kante zurückspringende Bleche gebildet. Diese sind nach unten zu verbreitert.

Zur Abstützung und Betätigung des Verteilungskörpers dient an ein seiner dem Ofen abgewandten Rückwand angebrachtes und durch die Außenwand der Haube geführtes Gestänge. An der Außenwand der Haube befindet sich auch ein Antrieb zur Schwenkung des Verteilungskörpers aus seiner senkrechten Stellung in die rückwärtige Schrägstellung. In der senkrechten Stellung muß dieses Gestänge auch die erheblichen Kräfte aufnehmen, mit denen der Kokskuchen von dem Druckkopf durch die Kammer geschoben wird.

Befindet sich der Verteilungskörper in seiner senkrechten Stellung, so wird der aus dem Führungsgitter austretende Kokskuchen von der vorderen Kante des Verteilungskörpers durchschnitten, und die Koksmassen rutschen seitlich ab. Sie gelangen dabei in den in der Fahrtrichtung gesehen vorderen und hinteren Teil des Koksaufnahmebehälters, so daß der mittlere Teil noch freibleibt. Wird jetzt der Verteilungskörper vom Ofen fort ausgeschwenkt, bleibt für den Rest des Kokskuchens im mittleren Teil des Wagens noch genügend Platz, so daß eine gleichmäßige Füllung des Behälters gegeben ist.

Auf den Zeichnungen stellen dar
Fig. 1 einen senkrechten Schnitt in der Mittelebene einer Ofenkammer,
Fig. 2 eine Ansicht auf den Koksaufnahmewagen und die Rauchauffanghaube mit Blickrichtung auf die Ofenbatterie,
Fig. 3 einen waagerechten Schnitt entsprechend der Schnittlinie 111-111 von Fig. 2 durch die Haube und den Verteilkörper mit seiner Schwenkvorrichtung.

Mit 10 ist die Ofenkammer bezeichnet, mit 11 die Ofendecke. 12 sind die Ankerständer. 13 ist das Dach der Haube, die auf der Bedienungsbühne 16 verfahrbar ist. 14 ist die Außenwand der Haube. 25 und 26 sind die beiden Seitenwände. 15 ist der an der Haube vorgesehene Rauchabzug. 17 ist das auf der Ofenbühne verfahrbare Kokskuchenführungsgitter. 18 ist das Fahrgestell der Rauchauffanghaube. Bei 19 ist am Dach der Haube der Verteilkörper schwenkbar aufgehängt. Er besteht aus einem rechteckigen Oberteil 20 und einem sich daran anschließenden nach unten verbreiternden Teil. Dieser untere Teil wird durch zwei an einer senkrechten Kante 21 zusammenlaufende Bleche 22 gebildet, deren Breite nach unten zunimmt.

Zur Abstützung und Führung des Verteilkörpers dienen die Spindeln 27 und 28, die am Kopfe U-förmige Haken 29 tragen, die gelenkig in Bökken 30 gelagert sind, die auf der Rückwand des Verteilkörpers sitzen. Die Spindeln 27 und 28 durchsetzen die Haubenwand 14 und sind in Spindelhubelementen 31 gelagert, die auf der Wand 14 angeordnet sind. Die Spindelhubelemente sind durch Wellen 33 mit dem Motor 32 verbunden.

Der aus dem Führungsgitter austretende Kokskuchen stößt auf den Verteilungskörper und wird durch die Bleche 22 seitlich abgedrängt. Nachdem der größere Teil des Kokses in den vorderen und hinteren Teil des Koksaufnahmewagens gefallen ist, wird der Verteilungskörpers ausgeschwenkt, so daß der restliche Teil des Kokskuchens in den mittleren Teil des Aufnahmebehälters absinkt und eine gleichmäßige Schichtung im Koksaufnahmebehälter gegeben ist.

## Patentansprüche

1. Rauchauffanghaube für batterieweise angeordnete waagerechte Verkokungsöfen, die ein Kokskuchenführungsgitter und einen als Einpunktwagen ausgebildeten Koksaufnahmebehälter überdeckt und einen in der Bewegungsbahn des aus dem Kokskuchenführungsgitter austretenden, in den Koksaufnahmebehälter fallenden Kokses angeordneten Verteilungskörper enthält, dadurch gekennzeichnet, daß der Verteilungskörper (20) am Haubendach (13) aufgehängt und in Richtung des aus dem Kokskuchenführungsgitter (17) austretenden Kokskuchens verschwenkbar ist, wobei der Verteilungskörper (20) in der verschwenkten Stellung den mittleren Bereich des Koksaufnahmebehälters freigibt.

2. Rauchauffanghaube nach Anspruch 1, dadurch gekennzeichnet, daß eine Betätigung zum Schwenken des Verteilungskörpers (20, 22) au- ßerhalb der Haube vorgesehen ist.

3. Rauchauffanghaube nach Anspruch 1 oder 2, dadurch gekennzeichnet, daß die dem Ofen (10) zugewandte Vorderwand des Verteilungskörpers (22) durch von einer mittleren senkrechten Kante (21) zurückspringende Bleche gebildet wird.

4. Rauchauffanghaube nach Anspruch 3, dadurch gekennzeichnet, daß der Verteilungskörper (20, 22) nach unten verbreitert ist.

5. Rauchauffanghaube nach einem der vorhergehenden Ansprüche, dadurch gekennzeichnet, daß ein am Verteilungskörper (20, 22) auf der dem Ofen (10) abgewandten Seite angebrachtes Gestänge durch die Außenwand (14) der Haube geführt und außerhalb der Haube eine Anordnung zum Schwenken der Haube vorgesehen ist.

6. Rauchauffanghaube nach Anspruch 5, dadurch gekennzeichnet, daß ein Paar durch die Haube geführte Spindeln (27, 28) an der Rückwand des Verteilungskörpers (20, 22) gelenkig angreifen.

## Claims

1. A fumes collecting hood for horizontal coke ovens arranged in batteries, said hood covering a coke guide grid and a hot-coke container in the form of a one-point car, the said hood containing a distributor member which is disposed in the path of movement of the coke dropping into the said container from the said grid, characterised in that the distributor member (20) is suspended from the hood roof (13) and is pivotable in the direction of the coke cake leaving the coke guide grid (17), the distributor member (20) releasing the middle zone of the hot-coke container when in the pivoted position.

2. A fumes collecting hood according to claim 1, characterised in that an actuating means for pivoting the distributor member (20, 22) is provided outside the hood.

3. A fumes collecting hood according to claim 1 or 2, characterised in that the front wall of the distributor member (22) facing the oven (10) is formed by plates receding from a central vertical edge (21).

4. A fumes collecting hood according to claim 3, characterised in that the distributor member (20, 22) widens out in the downward direction.

5. A fumes collecting hood according to any one of the preceding claims, characterised in that a linkage disposed on the distributor member (20, 22) on the side remote from the oven (10) extends through the outer wall (14) of the hood and a hood pivoting means is provided outside the hood.

6. A fumes collecting hood according to claim 5, characterised in that a pair of spindles (27, 28) passing through the hood pivotally engage the back wall of the distributor member (20, 22).

## Revendications

1. Hotte de captation de fumées pour fours horizontaux de cokéfaction agencés en batteries, qui coiffe une grille de guidage du gâteau de coke et un récipient collecteur de coke réalisé sous la forme d'un chariot à zone d'action unique, et renferme un répartiteur disposé sur la trajectoire de mouvement du coke quittant la grille de guidage et tombant dans le récipient collecteur, caractérisée par le fait que le répartiteur (20) est accroché au toit (13) de la hotte et peut pivoteur en direction du gâteau de coke quittant la grille de guidage (17), le répartiteur (20) dégageant la zone médiane du récipient collecteur de coke lorsqu'il occupe sa position prise par pivotement.

2. Hotte de captation de fumées selon la revendication 1, caractérisée par le fait qu'il est prévu à l'extérieur de cette hotte un dispositif d'actionnement pour faire pivoter le répartiteur (20,22).

3. Hotte de captation de fumées selon la revendication 1 ou 2, caractérisée par le fait que la paroi antérieure du repartiteur (22) tournée vers le four (10) est formée par des tôles dirigées vers l'arrière à partir d'une arête centrale verticale (21

4. Hotte de captation de fumées selon la revendication 3, caractérisée par le fait que le répartiteur (20, 22) est élargi vers le bas.

5. Hotte de captation de fumées selon l'une des revendications précédentes, caractérisée par le fait qu'un tringlage installé du côté du répartiteur (20, 22) éloigné du four (10) traverse la paroi externe (14) de la hotte et qu'il est prévu, à l'extérieur de cette hotte, un dispositif pour la faire pivoter.

6. Hotte de captation de fumées selon la revendication 5, caractérisée par le fait qu'une paire de broches (27, 28) traversant la hotte est en prise articulée avec la paroi postérieure du répartiteur (20, 22).
